# EUROPÄISCHE PATENTSCHRIFT

(11) **EP 0 721 049 B1**
(45) Veröffentlichungstag und Bekanntmachung des Hinweises auf die Patenterteilung: **11.04.2001**
(21) Anmeldenummer: 95118271.6
(22) Anmeldetag: 21.11.1995
(51) Int. Cl.: E06C 5/40

(54) **Vorrichtung zum Terrainausgleich**
Device for compensating unevenness of the ground
Dispositif de compensation de la pente

(30) Priorität: 22.12.1994 DE 4445900
(43) Veröffentlichungstag der Anmeldung: 10.07.1996
(73) Patentinhaber: Metz Aerials GmbH & Co KG, 76185 Karlsruhe (DE)
(72) Erfinder: Hennig, Rolf, D-76185 Karlsruhe (DE)
(74) Vertreter: Lempert, Jost, Dipl.-Phys. Dr. rer.nat.

(56) Entgegenhaltungen:
- EP-A- 0 565 833
- FR-A- 2 251 699
- GB-A- 2 150 529
- GB-A- 2 182 909

## Beschreibung

Die Erfindung betrifft ein Drehgestell mit einer Vorrichtung zum Terrainausgleich, mit einem um im wesentlichen vertikale Drehachse drehbaren ersten Drehkranz mit einem zweiten Drehkranz und mit einer Schwenkachse, mittels der erster und zweiter Drehkranz um eine rechtwinklig zur Drehachse ausgerichtete Drehachse ausgerichtete Schwenkachse relativ zueinander verschwenkbar sind.

Bei Fahrzeugen mit Drehleitern, wie Feuerwehrfahrzeugen oder auch Hubrettungs- bzw. Hubarbeitsfahrzeugen, ist es erforderlich, daß die Drehleiter sich in der Waage befindet, d.h. die Sprossen horizontal ausgerichtet sind, damit sie sicher begangen werden kann. Dies ist nicht gesichert, wenn ein solches Fahrzeug mit einer Drehleiter in einem unebenen Gelände steht und die Drehleiter in einer Richtung auszurichten ist, die nicht der Fallinie des Geländes entspricht, sondern zu dieser einen Winkel einschließt. In diesem Falle stehen die Sprossen der Drehleiter nicht horizontal, sondern geneigt zur Horizontalen.

Es wurden hier schon mehrere Vorschläge für einen Terrainausgleich gemacht, um die Drehleiter in die Waage zu bekommen. So wurde ein Schwenkplattenantrieb vorgeschlagen, bei dem eine Platte relativ zum Unterbau des Fahrzeugs an drei Punkten festgelegt und über zwei Punkte höhenverstellbar ist, so daß sie unabhängig von der Ausrichtung des Unterbaus immer in eine horizontale Lage gebracht werden kann. Diese Lösung ist gewichtsaufwendig. Die üblicherweise verwendeten Spindelantriebe weisen ein sehr großes Spiel auf, während eine spindelfreie Ausgestaltung mit einem erheblichen Aufwand verbunden ist.

Alternativ wurden schon Schrägscheiben vorgeschlagen, die über eine ballige Verzahnung gegeneinander verdrehbar sind und über eine Taumelbewegung relativ zueinander einen Ausgleich der Fahrzeugneigung bzw. der Terrainneigung bewirken können. Ein solcher Terrainausgleich ist aufgrund der balligen Verzahnung sehr teuer.

Die EP 0 565 833 A1 zeigt ein Drehgestell mit einer Vorrichtung zum lotrechten Ausrichten einer Hochachse eines mit einem Untergestell dreh- und neigungsverstellbar verbundenen Aufbaus, mit einem oberen und einem unteren Drehkranz. In einer ersten Ausführungsform erfolgt ein Verschwenken der beiden Drehkränze über ein Wippwerk über eine zentrale Schwenkachse, die im Bereich der Durchmesser der Drehkränze angeordnet ist. In einer zweiten Ausführungsform erfolgt ein lotrechtes Ausrichten einer Hochachse eines oberen Drehkranzes relativ zu einem nicht lotrecht stehenden unteren Drehkranz. Durch Verschieben des oberen Drehkranzes sind die mit diesem verbundene Kulissensteinen in entgegengestellter mit dem unteren Drehkranz verbundenen Kulissenführungen über einen Stellzylinder angeordnet. Beiden Ausführungen ist eine große Bauhöhe sowie ein äußerst begrenzter Neigungswinkel der Drehkränze gemeinsam.

Der Erfindung liegt daher die Aufgabe zugrunde ein Drehgestell mit einer Vorrichtung zum Terrainausgleich zu schaffen, daß bei einer minimierten Bauhöhe ein möglichst große Relativneigung der Drehkränze zulässt.

Erfindungsgemäß wird die genannte Aufgabe durch Drehgestell mit einer Vorrichtung zum Terrainausgleich mit den Merkmalen des Anspruchs 1 gelöst.

Durch das Vorsehen einer lediglich einseitigen Schwenkanlenkung zum Verschwenken um eine Drehachse erreicht die Erfindung bei geringer Bauhöhe einen relativ großen Schwenkwinkel insbesondere einen Neigungsausgleich vom tiefsten Verschwenk einer (tiefsten) Verschwenkstellung mit 0 ° bis zu einem Maximum das vorzugsweise in der Größenordnung von 5 bis 10, insbesondere bei 7 ° liegt. Es ergibt sich ein absoluter Ausgleich der horizontalen Aufrechtachse und damit bei einer Drehleiter diese selbst bzw. ihrer Sprossen, erreicht werden kann, so daß diese tatsächlich horizontal ausgerichtet sind, sich in "der Waage" befinden. In der Regel wird die Neigungsverstellung derart vorgenommen, daß ein absoluter Ausgleich der vertikalen Drehgestell- Schwenkachse erreicht wird, diese also in die Vertikale ausgerichtet ist; darüber hinaus besteht aber die Möglichkeit einer zusätzlichen Leiterneigung durch gesteuertes Schrägstellen der im wesentlichen vertikalen Drehgestell-Schwenkachse, d.h. ein Anheben des ersten Drehkranzes gegenüber dem zweiten Drehkranz über die Horizontale hinaus, so daß die Drehleiter nach unten abgeneigt werden kann. Ein wesentlicher konstruktiver Vorteil der Erfindung liegt darin, daß herkömmliche Elemente, insbesondere standardmäßige Drehkränze verwendet werden können und keine Sonderanfertigungen notwendig sind, wie sie beim Stand der Technik beispielsweise durch die Notwendigkeit balliger Verzahnungen erforderlich sind.

Der zweite oder Grunddrehkranz kann unmittelbar über dem Unterbau und damit in einem Podiumbelag desselben weitgehend versenkt angeordnet werden, so daß seine Oberkante und gegebenenfalls die Unterkante einer auf ihm befindlichen und mit ihm verbundenen Grund-Montageplatte knapp über dem Podiumbelag angeordnet werden kann, da der zweite Drehkranz und gegebenenfalls die Grund-Montageplatte keinerlei vertikale oder Neigungsbewegungen gegenüber dem Podiumbelag und dem Unterbau ausführen. Insbesondere ist weiterhin ein Hauptbediensitz einer Drehleiter sehr niedrig am Drehgestell anzuordnen, da der Hauptbediensitz dann relativ zum Podiumbelag gegebenenfalls nur eine geringe Bewegung nach unten ausführt.

In bevorzugter Ausgestaltung ist vorgesehen, daß der zweite Drehkranz unmittelbar über dem Unterbau angeordnet ist, wobei insbesondere der zweite Drehkranz in einem auf dem Unterbau befindlichen Podium eingelassen ist. Weiterbildungen sehen vor, daß oberhalb des zweiten Drehkranzes und unterhalb des ersten Drehkranzes jeweils eine Montageplatte angeordnet sind und insbesondere, daß die Montageplatten durch Verstärkungsrahmen aus Rohr ausgesteift sind sowie daß der Verstärkungsrahmen der ersten Montageplatte innerhalb des Verstärkungsrahmens einer Grundmontageplatte angeordnet ist, wobei weiterhin die Schwenkachse für den Neigungsausgleich sich durch Teile der Rahmen erstreckt. Dadurch, daß die Verstärkungsrahmen der Montageplatten ineinandergreifen, wird eine niedrige Bauhöhe erreicht. Diese wird weiterhin dadurch unterstützt, daß die Schwenkanlenkung lediglich einseitig erfolgt und ein Neigungsausgleich nur von der (tiefsten) Verschwenkungsstellung mit 0° bis zu einem Maximum erfolgt, das vorzugsweise in der Größenordnung von 5 bis 10, insbesondere bei 7° liegt.

Weiterbildungen der Erfindung sehen vor, daß gegenüber der Schwenkachse eine Neigungsverstelleinrichtung angeordnet ist, wobei insbesondere die Neigungsverstelleinrichtung einen doppelt wirkenden Hydraulikzylinder aufweist. In äußerst bevorzugter Ausgestaltung ist vorgesehen, daß beide Drehkränze gemeinsam um gleiche Winkel, aber gegeneinander verschwenkbar sind.

Weitere Vorteile und Merkmale der Erfindung ergeben sich aus den Ansprüchen und aus der nachfolgenden Beschreibung, in der ein Ausführungsbeispiel der erfindungsgemäßen Vorrichtung zum Terrainausgleich unter Bezugnahme auf die Zeichnung im einzelnen erläutert ist. Dabei zeigt:
- Figur 1: eine schematische Darstellung der wesentlichen Elemente der erfindungsgemäßen Vorrichtung zum Terrainausgleich im vertikalen Längsschnitt;
- Figur 2: eine schematische Draufsicht auf Montageplatten und ersten Drehkranz gemäß den Pfeilen II-II der Figur 1;
- Figur 3: einen schematischen Schnitt entsprechend Figur 1 durch Montageplatten und Neigungsverstellung - unter Weglassung sonstiger Teile wie der Drehkränze etc. - mit einem Schwenkwinkel der Neigungsverstellung ungleich 0°.

In der Figur 1 ist die erfindungsgemäße Vorrichtung zum Terrainausgleich schematisch dargestellt. Auf einem Unterbau 2, wie einem Fahrgestellgrundrahmen beispielsweise eines Feuerwehrleiterfahrzeugs, ist in üblicher Weise ein Podium 3 angeordnet, das aus einer Rahmenkonstruktion besteht, auf der begehbare Platten 4 aufliegen. Im Podium 3 befindet sich eine kreisförmige Aussparung 7, in der ein, hier als zweiter Drehkranz bezeichneter, Drehkranz 6 eingelassen ist. Der Drehkranz 6 besteht aus einem äußeren, unterbaufesten Ring 8, einem gegenüber diesem verschwenkbaren oder verdrehbaren Ring 9 und zwischen diesen hier lediglich schematisch angedeuteten Lagerelementen 11, wie einem einfachen oder einem doppelten Kugellager etc., mit dem die Ringe 8, 9 radial und axial geführt sind. Der innere Ring 9 ist mit einer Innenverzahnung 12 versehen, an der ein im Unterbau 2 angeordneter Schwenkantrieb 13 mit einem Ritzel 14 zum Verschwenken des Ringes 9 angreift. Bei dem Schwenkantrieb 13 kann es sich um einen elektrischen oder einen hydraulischen Antrieb handeln, der eine Verschwenkung des Innenrings 9 in jeder Richtung um mindestens 180° ermöglicht.

Mit dem Innenring des Drehkranzes 6 ist fest eine Grund-Montageplatte 16 verbunden, die mittig einen Durchbruch 17 aufweist. Die Grund-Montageplatte 16 ist durch einen auf ihr aufgesetzten Rahmen 18 aus Vierkantrohr ausgesteift. Auf der Grund-Montageplatte 16 liegt umgeben von dem Rahmen 18 eine weitere Montageplatte 21 auf. Die Montageplatte 21 ist ebenfalls durch einen Rahmen 22 ausgesteift, wobei der Rahmen 22 weitgehend innerhalb des Rahmens 18 liegt.

Die Montageplatte 21 ist über die Rahmen 22, 18 an einer Seite, hier im vorderen Bereich in Fahrtrichtung gesehen, in vertikaler Richtung schwenkbar gegenüber der Grund-Montageplatte angelenkt, wobei die Schwenkachse S sich senkrecht zur Hauptdrehachse A erstreckt.

Über diese Schwenkachse S sind die Platten 16, 21 relativ zueinander mittels einer Neigungsverstellung 23 verschwenkbar. Die Neigungsverstellung 23 kann beispielsweise durch einen doppelt wirkenden Hydraulikzylinder gebildet sein.

Auf der Montageplatte 21 sitzt ein weiterer, hier als erster Drehkranz 24 bezeichneter Drehkranz - weil er dem an sich bekannten Drehkranz eines Drehleiterfahrzeugs entspricht. Dieser trägt das Drehgestell 26 für eine Drehleiter, bestehend aus einem Leitersatz und gegebenenfalls einer Lafette, die um eine im wesentlichen horizontale Aufrichtachse R in an sich bekannter Weise verschwenkbar ist.

Ein Innenring 27 des Drehkranzes 24 ist fest mit der Montageplatte 21 verbunden und trägt über Lagerelemente 28 einen Außenring 29, mit dem das Drehgestell 26 fest verbunden ist. Der Innenring 27 ist mit einer Innenverzahnung 31 versehen, an der wiederum ein Schwenkantrieb 32 mit einem Ritzel 33 angreift. Der Schwenkantrieb 32 ist dabei fest mit dem Drehgestell 26 verbunden. Elektrische und/oder hydraulische Leitungen für den Antrieb 32 sind über eine Drehdurchführung 34 vom Unterbau 2 zum Antrieb 32 führbar.

Die erfindungsgemäße Vorrichtung zum Terrainausgleich funktioniert nun folgendermaßen: Die Vorrichtung zum Terrainausgleich wird eingesetzt, wenn der Unterbau 2 nicht in der Waage ist, sondern sich auf einer geneigten Fläche befindet. In diesem Fall wird, nachdem gegebenenfalls das Fahrzeug, das den Unterbau 2 trägt, in bekannter Weise abgestützt wurde, der Leitersatz dann, wenn das Fahrzeug bergauf steht, um einen geringen Ausgleichsbereich aufgerichtet. Anschließend wird die Grund-Montageplatte 16 gegenüber dem Unterbau 2 so verschwenkt, daß die Neigungsverstelleinrichtung 23 in einer tiefsten Position, also in einer "Bergab-Position" der Gesamtneigung in Stellung kommt. Hierbei wird in der Regel der kürzeste Weg aus der Ausgangsstellung in die vorstehend beschriebene Betriebsstellung gewählt. Entweder hierauf oder aber in vorteilhafter Weise gleichzeitig mit dem Verschwenken der Grund-Montageplatte 16 gegenüber dem Unterbau 2 wird ebenfalls vorzugsweise etwa gleichschnell das Drehgestell 26 über den Drehkranz 24 gegenüber der Montageplatte 21 um den gleichen Schwenkwinkel, aber in entgegengesetzter Richtung verschwenkt. Hierdurch wird erreicht, daß sich zwischen Unterbau 2 und Ausrichtung des Drehgestells 26 und damit der durch diese getragenen Leiter zumindest im Ergebnis keine Schwenkwinkelveränderung während des Vorgangs des Terrainausgleichs ergibt. Anschließend erfolgt die Neigungsverstellung der Montageplatte 21 und des Drehkranzes 24 mittels der Neigungsverstelleinrichtung 23, bis die Drehgestellschwenkachse A genau vertikal ausgerichtet, d.h. absolut ausgeglichen ist, selbst wenn die Symmetrieachse des zweiten Drehkranzes 6 sich nicht vertikal erstreckt. Nach Abschluß dieses Terrainausgleiches liegt dann die Aufrichtachse für die Leiter am Drehgestell 26 in jedem Falle horizontal und ist daher absolut ausgeglichen, damit steht auch die Leiter in jedem Falle nicht schräg, ihre Sprossen stehen vielmehr in jedem Falle horizontal, unabhängig von der Leiterneigung und unabhängig im übrigen auch von dem Relativwinkel zwischen Grund-Montageplatte 16 und Montageplatte 21. In der Regel wird die Montageplatte 21 durch die Neigungsverstelleinrichtung 23 derart gegenüber der Grund-Montageplatte 16 verschwenkt werden, daß die Drehgestellschwenkachse A für alle nachfolgenden Leitermanöver vertikal steht. Dies muß aber nicht sein. Bei weitgehend waagerecht aufgestelltem Fahrzeug kann aber die Neigungsverstelleinrichtung vorzugsweise seitlich oder nach hinten auch zu einer zusätzlichen negativen Leiterneigung, d.h. einer Ausrichtung der Leiter schräg nach unten verwendet werden. Dies ist beispielsweise notwendig, wenn an Böschungen, wie in Flußbereichen, gearbeitet wird oder der Zugang zu einem Haus von einer Position oberhalb desselben an einem Berghang sichergestellt werden soll.

## Patentansprüche

1. Drehgestell mit einer Vorrichtung zum Terrainausgleich, mit einem um eine im wesentlichen vertikale Drehachse (A) drehbaren ersten Drehkranz (24), mit einem zweiten Drehkranz (6) und mit einer Schwenkachse, mittels der erster und zweiter Drehkranz (24, 6) um eine rechtwinklig zur Drehachse (A) ausgerichtete Schwenkachse (S) relativ zueinander verschwenkbar sind, dadurch gekennzeichnet, daß die Schwenkachse (S) einseitig der Drehkränze (24,6) angeordnet ist.

2. Drehgestell nach Anspruch 1, dadurch gekennzeichnet, daß der zweite Drehkranz (6) unmittelbar über einem Unterbau (2) angeordnet ist.

3. Drehgestell nach Anspruch 1 oder 2, dadurch gekennzeichnet, daß der zweite Drehkranz (6) in einem auf einem Unterbau (2) befindlichen Podium (3) eingelassen ist.

4. Drehgestell nach einem der vorangehenden Ansprüche, dadurch gekennzeichnet, daß oberhalb des zweiten Drehkranzes (6) und unterhalb des ersten Drehkranzes (24) jeweils eine Montageplatte (16, 21) angeordnet sind.

5. Drehgestell nach Anspruch 4, dadurch gekennzeichnet, daß die Montageplatten durch Verstärkungsrahmen (18, 22) aus Rohr versteift sind.

6. Drehgestell nach Anspruch 5, dadurch gekennzeichnet, daß der Verstärkungsrahmen (22) der ersten Montageplatte (21) innerhalb des Verstärkungsrahmens (18) einer Grundmontageplatte (16) angeordnet ist.

7. Drehgestell nach Anspruch 5 oder 6, dadurch gekennzeichnet, daß die Schwenkachse (S) für den Neigungsausgleich sich durch Teile der Rahmen (18, 22) erstreckt.

8. Drehgestell nach einem der vorangehenden Ansprüche, dadurch gekennzeichnet, daß gegenüber der Schwenkachse (S) eine Neigungsverstelleinrichtung (23) angeordnet ist.

9. Drehgestell nach Anspruch 8, dadurch gekennzeichnet, daß die Neigungsverstelleinrichtung (23) einen doppelt wirkenden Hydraulikzylinder aufweist.

10. Drehgestell nach einem der vorangehenden Ansprüche, dadurch gekennzeichnet, daß beide Drehkränze (6, 24) gemeinsam um gleiche Winkel, aber gegeneinander verschwenkbar sind.

## Claims

1. Bogie having a device for ground unevenness compensation, with a first turntable (24) rotatable about a substantially vertical rotation axis (A), with a second turntable and with a pivot axis (S) oriented at right angles to the rotation axis (A), the first and second turntables (24, 6) being pivotable relative to one another about the pivot axis (S), characterized in that the pivot axis (S) is located on one side of the turntables (24, 6).

2. Bogie according to claim 1, characterized in that the second turntable (6) is located immediately above an underframe (2).

3. Bogie according to claim 1 or 2, characterized in that the second turntable (6) is inserted in a podium (3) located on an underframe (2).

4. Bogie according to one of the preceding claims, characterized in that a mounting plate (16, 21) is placed above the second turntable (6) and below the first turntable (24).

5. Bogie according to claim 4, characterized in that the mounting plates are stiffened by tubular reinforcing frames (18, 22).

6. Bogie according to claim 5, characterized in that the reinforcing frame (22) of the first mounting plate (21) is located within the reinforcing frame (18) of a base mounting plate (16).

7. Bogie according to claim 5 or 6, characterized in that the pivoting axis (S) for slope compensation extends through parts of the frames (18, 22).

8. Bogie according to one of the preceding claims, characterized in that a slope adjustment device (23) is positioned facing the pivoting axis (S).

9. Bogie according to claim 8, characterized in that the slope adjustment device (23) has a double-acting hydraulic cylinder.

10. Bogie according to one of the preceding claims, characterized in that both turntables (6, 24) are pivotable jointly about the same angle, but against one another.

## Revendications

1. Plate-forme pivotante comprenant un dispositif de compensation de la pente présentant une première couronne de pivotement (24) pivotant autour d'un axe de pivotement (A) sensiblement vertical, une deuxième couronne de pivotement (6) et un axe de basculement par lequel la première et la deuxième couronne de pivotement (24, 6) basculent l'une par rapport à l'autre autour d'un axe de basculement (S) orienté perpendiculairement à l'axe de pivotement (A), caractérisée en ce que l'axe de basculement (S) n'est disposé que d'un seul côté par rapport aux couronnes de pivotement (24, 6).

2. Plate-forme pivotante selon la revendication 1, caractérisée en ce que la deuxième couronne de pivotement (6) est disposée immédiatement au-dessus d'une base (2).

3. Plate-forme pivotante selon la revendication 1 ou 2, caractérisée en ce que la deuxième couronne de pivotement (6) est encastrée dans un socle (3) placé sur la base (2).

4. Plate-forme pivotante selon l'une quelconque des revendications précédentes, caractérisée en ce qu'au-dessus de la deuxième couronne de pivotement (6) et en-dessous de la première couronne de pivotement (24) est disposée à chaque fois une plaque de montage (16, 21).

5. Plate-forme pivotante selon la revendication 4, caractérisée en ce que les plaques de montage sont rigidifiées par des cadres de renforcement (18, 22) tubulaires.

6. Plate-forme pivotante selon la revendication 5, caractérisée en ce que le cadre de renforcement (22) de la première plaque de montage (21) est disposé à l'intérieur du cadre de renforcement (18) d'une plaque de montage de base (16).

7. Plate-forme pivotante selon la revendication 5 ou 6, caractérisée en ce que l'axe de basculement (S) s'étend à travers des parties des cadres (18, 22) pour la compensation de la pente.

8. Plate-forme pivotante selon l'une quelconque des revendications précédentes, caractérisée en ce qu'en regard de l'axe de basculement (S) est monté un dispositif de réglage de la pente (23).

9. Plate-forme pivotante selon la revendication 8, caractérisée en ce que le dispositif de réglage de la pente (23) présente un vérin hydraulique à double effet.

10. Plate-forme pivotante selon l'une quelconque des revendications précédentes, caractérisée en ce que les deux couronnes de pivotement (6, 24) basculent ensemble autour d'angles identiques, mais en sens opposé.
